# EUROPÄISCHE PATENTANMELDUNG

(11) **EP 3 335 838 A1**
(43) Veröffentlichungstag der Anmeldung: **20.06.2018**
(21) Anmeldenummer: 16204201.4
(22) Anmeldetag: 15.12.2016
(51) Int. Cl.: B25D 17/24

(54) **HANDWERKZEUGMASCHINE**

(71) Anmelder: HILTI Aktiengesellschaft, 9494 Schaan (LI)
(72) Erfinder: Mayr, Florian, 87600 Kaufbeuren (DE); Steingruber, Adrian, 86830 Schwabmünchen (DE); Marsiglia, Katharina, 81243 München (DE); Nübel, Vera, 80799 München (DE)
(74) Vertreter: Hilti Aktiengesellschaft Corporate Intellectual Property

(57) **Zusammenfassung**

Eine Handwerkzeugmaschine hat einen Werkzeughalter zum Haltern eines meißelnden Werkzeugs, ein Maschinengehäuse 16 und ein Schlagwerk 12 mit einem auf einer Längsachse 5 bewegten Schlagkörper 22, zum Ausüben von Schlägen auf das Werkzeug in einer Schlagrichtung. Ein Dämpfer 23 dient dem Stoppen des Schlagkörpers 22. Der Dämpfer 23 hat einen Ring aus mehreren entlang einer Umfangsrichtung um die Längsachse 5 angeordneten, elastischen Perlen.

## Beschreibung

### GEBIET DER ERFINDUNG

Die vorliegende Erfindung betrifft eine Handwerkzeugmaschine mit einem Schlagwerk.

Eine Handwerkzeugmaschine mit einem Schlagwerk ist beispielsweise aus EP 1987926 A2 bekannt. Das Schlagwerk hat einen freifliegenden Schläger, welcher über einen elektro-pneumatischen Antrieb vor- und zurückbewegt wird. Der Schläger schlägt auf einen Zwischenschläger auf, welcher den Schlag auf einen Bohrer oder Meißel überträgt. Der Zwischenschläger prallt nach dem Schlag von dem Bohrer ab. Die Rückwärtsbewegung des Zwischenschlägers wird durch einen Prellschlagdämpfer gestoppt. Der Prellschlagdämpfer enthält einen Torus-förmigen elastischen Ring, welcher den Stoß des Zwischenschlägers in den Prellschlagdämpfer dämpft.

### OFFENBARUNG DER ERFINDUNG

Die erfindungsgemäße Handwerkzeugmaschine hat einen Werkzeughalter zum Haltern eines meißelnden Werkzeugs, ein Maschinengehäuse und ein Schlagwerk mit einem auf einer Längsachse bewegten Schlagkörper, zum Ausüben von Schlägen auf das Werkzeug in einer Schlagrichtung. Ein Dämpfer dient dem Stoppen des Schlagkörpers. Der Dämpfer hat einen Ring aus mehreren entlang einer Umfangsrichtung um die Längsachse angeordneten, elastischen Perlen. Die Perlen erlauben ein Fließen des Materials in Umfangsrichtung. Das Dämpfverhalten neigt weniger stark zu Kammern verglichen zu einem rotationssymmetrischen Dichtring.

Die Perlen haben jeweils eine in Schlagrichtung weisende, erste Stirnseite und eine entgegen der Schlagrichtung weisende, zweite Stirnseite. In einer Ausgestaltung ist eine oder sind beide der Stirnseiten entlang der Umfangsrichtung gegenüber eine Ebene geneigt, welche senkrecht zu der Längsachse ist. Die geneigten Stirnseiten können insbesondere in Umfangsrichtung konkav gewölbt sein.

Eine Ausgestaltung sieht vor, dass eine oder beide der konkav gewölbten Stirnseiten Rotationsellipsoid-förmig sind. Die Stirnseite kann eine Kalotte eines Rotationsellipsoids seins. Die gesamte Perle kann Rotationsellipsoid-förmig sein. Eine Rotationsachse des Rotationsellipsoids ist tangential zu einer Umlaufrichtung des Rings. In einer besonderen Ausgestaltung ist die Perle eine Kugel.

Die Schwerpunkte in Umfangsrichtung benachbarter Perlen sind in einem Abstand angeordnet. In einer Ausgestaltung hat die konkav gewölbte Stirnseite einen Krümmungsradius entlang der Umfangsrichtung der zwischen 25 % und 100 % des Abstands beträgt.

Unter einer Krafteinwirkung des Schlagkörpers auf den Dämpfer liegt eine der Stirnseiten mit ihrer Kontaktfläche mittelbar oder unmittelbar an dem Maschinengehäuse an und die andere der Stirnseiten liegt mit ihrer Kontaktfläche mittelbar oder unmittelbar an dem Schlagkörper an. Eine Ausgestaltung sieht vor, dass die Kontaktfläche der wenigstens einen, vorzugsweise konkav gewölbten, Stirnseite mit zunehmender Krafteinwirkung zunimmt. Die Stirnseite legt sich mit zunehmender Kraft und Federweg stärker an, wodurch die Rückstellkraft überproportional zu dem Federweg ansteigt. Eine Ausgestaltung sieht vor, dass die Kontaktfläche der konkav gewölbten Stirnseite, wenigstens proportional zu dem Federweg zunimmt.

Eine Ausgestaltung sieht vor, dass die Schwerpunkte der Perlen in einer Ebene liegen. Die ersten Stirnseiten aller Perlen können in einer Ebene liegen. Die zweiten Stirnseiten aller Perlen können in einer anderen Ebene liegen.

Eine Mitte der ersten Stirnseite und eine Mitte der zweiten Stirnseite liegen vorzugsweise auf einer zu der Längsachse parallelen Achse. Die Stirnseiten jeweils einer Perle liegen einander entlang der Längsachse und damit der Kraftwirkung gegenüber. Die Stirnseite der Perle überlappen vollständig längs der Umfangsrichtung.

Die Schar der Querschnitte in Ebenen, welche die Längsachse enthalten, durch die Perle haben einen minimalen Querschnitt und einen maximalen Querschnitt. Eine Ausgestaltung sieht vor, dass der Flächeninhalt des minimalen Querschnitts zwischen 20 % und 50 % von dem Flächeninhalt des maximalen Querschnitts beträgt.

Die Schar der Querschnitte in Ebenen, welche die Längsachse enthalten, durch die Perle hat einen maximalen Querschnitt und einen minimalen Querschnitt. In einer Projektion entlang der Umfangsrichtung des minimalen Querschnitts auf den maximalen Querschnitt liegt der minimale Querschnitt innerhalb des maximalen Querschnitts und ein ringförmig geschlossener Abschnitt des maximalen Querschnitts liegt außerhalb des minimalen Querschnitts. Die Perle wird von der dicksten Stelle, d.h. mit dem maximalen Querschnitt entlang der Umfangsrichtung in jeder zur Umfangsrichtung senkrechten Richtung dünner.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: einen Prellschlagdämpfer
- Fig. 3: einen Dämpfring in einer perspektivischen Darstellung
- Fig. 4: eine Draufsicht auf den Dämpfring
- Fig. 5: eine zylindrische Projektion einer Seitenansicht des Dämpfrings
- Fig. 6: überlagerte Darstellung der Schnitte in Ebene VI und Ebene VI'
- Fig. 7: einen weiteren Dämpfring in einer perspektivischen Darstellung
- Fig. 8: eine Draufsicht auf den Dämpfring
- Fig. 9: eine zylindrische Projektion einer Seitenansicht des Dämpfrings
- Fig. 10: einen weiteren Dämpfring in einer perspektivischen Darstellung
- Fig. 11: eine Draufsicht auf den Dämpfring
- Fig. 12: eine zylindrische Projektion einer Seitenansicht des Dämpfrings
- Fig. 13: eine Draufsicht auf einen weiteren Dämpfring
- Fig. 14: eine zylindrische Projektion einer Seitenansicht des Dämpfrings

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer handgeführten Werkzeugmaschine schematisch einen Bohrhammer 1. Der Bohrhammer **1** hat einen Werkzeughalter **2,** in welchen ein Bohrer **3** oder anderes Werkzeug eingesetzt und verriegelt werden kann. Der beispielhafte Bohrhammer **1** hat einen Drehantrieb **4,** welcher den Werkzeughalter **2** um dessen Arbeitsachse **5** drehend antreibt. Der Drehantrieb **4** basiert auf einem Elektromotor **6,** den der Anwender über einen Betriebstaster **7** ein- und ausschalten kann. Der beispielhafte Drehantrieb **4** ist starr mit dem Werkzeughalter **2** gekoppelt. Der beispielhafte Drehantrieb **4** beinhaltet eine (Motor-) Welle **8,** ein untersetzendes Getriebe **9,** eine Rutschkupplung **10** und eine Abtriebswelle **11.** Ein Schlagwerk **12** schlägt periodisch in einer Schlagrichtung **13,** längs der Arbeitsachse **5** auf den Bohrer **3.** Das Schlagwerk **12** wird vorzugsweise von dem gleichen Elektromotor **6** angetrieben. Eine Energieversorgung kann durch eine Batterie **14** oder eine Netzleitung erfolgen. Der Bohrhammer **1** hat einen Handgriff **15,** der typischerweise an einem dem Werkzeughalter **2** abgewandten Ende eines Maschinengehäuses **16** des Bohrhammers **1** befestigt ist. Ein zusätzlicher Handgriff **17** kann beispielsweise nahe des Werkzeughalters **2** befestigt werden.

Das Schlagwerk **12** ist ein pneumatisches Schlagwerk. Ein Erregerkolben **18** wird durch den Elektromotor **6** in eine periodische Vor- und Zurückbewegung längs der Arbeitsachse **5** gezwungen. Ein auf der Arbeitsachse **5** laufender Schläger **19** ist über eine Luftfeder an den Erregerkolben **18** angekoppelt. Die Luftfeder ist durch eine von dem Erregerkolben **18** und dem Schläger **19** abgeschlossene pneumatische Kammer **20** gebildet. Der Erregerkolben **18** und der Schläger **19** können in einem stehenden Führungsrohr **21** geführt sein, welches zugleich die pneumatische Kammer **20** in radialer Richtung abschließt. Bei alternativen Ausführungen ist der Erregerkolben topfförmig mit einem zylindrischen Hohlraum ausgebildet. Der Schläger ist in dem zylindrischen Hohlraum geführt. Die pneumatische Kammer **20** ist wiederum durch den Schläger **19** und den Erregerkolben **18** längs der Arbeitsachse **5** geschlossen, wobei der Erregerkolben **18** zugleich die pneumatischen Kammer **20** in radialer Richtung abschließt. In einer weiteren Ausführung ist der Schläger topfförmig ausgebildet und der Erregerkolben in dem zylindrischen Hohlraum des Schlägers geführt.

Das Schlagwerk **12** kann einen Döpper **22** aufweisen, welcher die Schlagenergie des Schlägers **19** auf den Bohrer **3** überträgt. Der Döpper **22** in Schlagrichtung **13** unmittelbar hinter dem Schläger **19** angeordnet. Der Döpper **22** befindet sich in Schlagrichtung **13** im Wesentlichen vor dem Werkzeughalter **2.** Beim Andrücken des Bohrers an den Untergrund wird der Bohrer **3** und damit mittelbar der Döpper **22** soweit entgegen der Schlagrichtung **13** verschoben, bis der Döpper **22** an einem Prellschlagdämpfer **23** anliegt. Die an dem Prellschlagdämpfer **23** eingenommene Stellung des Döppers **22** wird nachfolgend als Arbeitsstellung des Döppers **22** oder Arbeitsstellung des Schlagwerks bezeichnet, da der Schläger **19** vorzugsweise auf den Döpper **22** aufschlägt, wenn dieser in oder nahe der Arbeitsstellung ist. Typischerweise sind Maßnahmen vorgesehen, das Schlagwerk **12** zu deaktivieren, wenn der Döpper **22** außerhalb der Arbeitsstellung zum Liegen kommt.

Fig. 2 zeigt einen Teilschnitt durch einen beispielhaften Döpper **22** und Prellschlagdämpfer **23.** Der Döpper **22** ist im Wesentlichen ein rotationssymmetrischer Vollkörper mit einer dem Schläger **19** zugewandten Schlagfläche **24** zum Aufnehmen eines Schlags von dem Schläger **19** und einer werkzeugseitigen Schlagfläche **25** zum Abgeben eines Schlags auf den Bohrer 3. Die Schlagflächen **24, 25** sind typischerweise näherungsweise gleich groß. Der Döpper **22** hat eine ringförmige Schulter **26,** welche in radialer Richtung über die Schlagflächen **24, 25** hinaussteht. Die Schulter **26** dient zum Stoppen des Döppers **22** an dem Prellschlagdämpfer **23.**

Der Prellschlagdämpfer **23** ist ringförmig ausgebildet und umgibt den Döpper **22.** Der Prellschlagdämpfer **23** überlappt in radialer Richtung nur mit der ringförmigen Schulter **26** des Döppers **22.** Der Schläger **19** hat ungehinderten Zugang zu der Schlagfläche **24.** Ein Innendurchmesser des Prellschlagdämpfers **23** ist größer als der Durchmesser des Döppers **22** an der Schlagfläche **24** und geringer als der Durchmesser des Döppers **22** an der Schulter **26.**

Eine Längsachse **5** des Prellschlagdämpfers **23** fällt mit der Arbeitsachse **5** des Schlagwerks **12** zusammen. Der Prellschlagdämpfer **23** hat einen Sitz **27,** einen elastischen Dämpfring **28** und vorzugsweise eine Schutzscheibe **29.** Der Sitz **27** ist ortsfest in dem Maschinengehäuse **16** angeordnet. Der Dämpfring **28** liegt mit seiner vorderen Stirnseite **30** entgegen der Schlagrichtung **13** an dem Sitz **27** an. Der Döpper **22** kann sich mit seiner Schulter **26** sich an der hinteren Stirnseite **31** des Dämpfring **28** abstützten. Die gegenüber dem Maschinengehäuse **16** beweglich Schutzscheibe **29** kann zwischen der hinteren Stirnseite **31** und dem Döpper **22** angeordnet sein. Die Schutzscheibe **29** verbessert eine gleichmäßige Krafteinleitung von dem Döpper **22** in den Dämpfring **28** und verringert den Verschleiß des Dämpfrings **28.** Die Schutzscheibe **29** überlappt in radialer Richtung mit der Schulter **26** des Döppers **22** und vorzugsweise nicht mit dessen Schlagfläche **24.**

Der Prellschlagdämpfer **23** leitet gedämpft überschüssige kinetische Energie des Döppers **22** in das Maschinengehäuse **16** ab. Nachdem der Döpper **22** auf den Bohrer **3** aufgeschlagen hat, fliegt der Döpper **22** entgegen der Schlagrichtung **13.** Der Döpper **22** wird durch den Prellschlagdämpfer **23** gestoppt. Der Prellschlagdämpfer **23** dämpft den Aufprall, indem der Dämpfring **28** des Prellschlagdämpfers **23** elastisch einfedert. Die Verkürzung der Längsabmessung des Dämpfrings **28** bei der Kompression wird als Federweg bezeichnet. Die Schutzscheibe **29** kann an dem Sitz **27** anschlagen, um den Federweg auf einen maximalen Federweg zu begrenzen. Der Anschlag schützt den Dämpfring **28** vor einer Überbeanspruchung. Der Dämpfring **28** kann zwischen der Schutzscheibe **29** und dem Sitz **27** längs der Arbeitsachse **5** vorgespannt sein.

Die dämpfende Funktion des Prellschlagdämpfers **23** wird durch den elastischen Dämpfring **28** realisiert. Der Dämpfring **28** ist ein formstabiler Ring aus einem elastischen Material. Der Dämpfring **28** wird durch den Döpper **22** elastisch verformt, ohne dass, zumindest für den vorgesehenen maximalen Federweg, eine plastische Verformung zurückbleibt. Der Dämpfring **28** nimmt seine Grundgestalt wieder ein, sobald auf ihn keine Kraft mehr ausgeübt ist. Das elastische Material des Dämpfrings **28** ist weich verglichen zu den anderen Materialien des Schlagwerks, insbesondere des für die Schlagkörper, d.h. Schläger **19** und Döpper **22,** verwendeten Stahls, und den eher spröden Kunststoffen für das Gehäuse des Bohrhammers **1.** Das Elastizitätsmodul ist beispielsweise geringer als 10 GPa (Gigapascal). Der Dämpfring **28** ist beispielsweise aus natürlichem oder synthetischem Kautschuk, z.B. 70 HNBR.

Das Schlagwerk **12** kann weitere Dämpfer enthalten. Beispielsweise ist ein Dämpfer **33** in Schlagrichtung **13** von dem Schläger **19** angeordnet. Der Dämpfer **33** stoppt den Schläger **19** in Schlagrichtung **13,** falls der Döpper **22** nicht in der Arbeitsstellung ist. Ferner kann ein Dämpfer **34** zum Stoppen des Döppers **22** in Schlagrichtung **13** vorgesehen sein. Die Dämpfer enthalten vorzugsweise einen elastischen Dämpfring.

Der Dämpfring **28** ist aus mehreren elastischen Perlen **35** gebildet, welche zu einem Ring **28** angeordnet sind. Ein beispielhafter Dämpfring **28** ist in einer perspektivischen Darstellung in Fig. 3, einer Draufsicht in Fig. 4 und einer Seitenansicht in Fig. 5 dargestellt. Die Seitenansicht zeigt den Dämpfring **28** entlang der Umfangsrichtung **36** abgerollt, d.h. eine zylindrischen Projektion.

Der dargestellte Dämpfring **28** hat zwölf identische kugelförmige Perlen **35.** Der Dämpfring **28** hat eine zwölf-zählige Drehsymmetrie. Die Schwerpunkte oder Mittelpunkte **37** der Perlen **35** liegen auf einer ebenen Kreislinie **38** in der Ebene **E,** welche senkrecht zu der Längsachse **5** ist. Die Perlen **35** sind in dem gleichen Radius **39** zu der Längsachse **5** angeordnet. Die Perlen **35** sind gleichmäßig in Umfangsrichtung **36** um die Längsachse **5,** d.h. auf der Kreislinie **38,** verteilt. Die (Mittelpunkts-) Abstände **40** zwischen den Mittelpunkten **37** benachbarter Perlen **35** sind gleich. Die benachbarten Perlen **35** berühren einander vorzugsweise. Der Mittelpunktsabstand **40** zwischen den benachbarten Perlen **35** entspricht etwa dem Durchmesser **41** der Perlen **35.** Der von der Längsachse **5** betrachtete Winkel **42** zwischen den benachbarten Perlen **35** beträgt 30 Grad, d.h. einem Zwölftes des Kreisumfangs. Elastische Brücken **43** können benachbarte Perlen **35 verbinden.** Alternativ können die Perlen **35** durch eine Schnur verbunden sein oder lose eingelegt sein. Die Brücken **43** sind Segmente eines Torus, dessen Hauptradius dem Radius **39** und dessen Nebenradius **44** etwa einem Viertel des Durchmessers **41** der Perlen **35** entspricht.

Die Perlen **35** haben jeweils eine entgegen der Schlagrichtung **13** weisende vordere Stirnseite **45** und eine in die Schlagrichtung **13** weisende hintere Stirnseite **46.** Die Stirnseiten **45, 46** sind der Form der Perlen **35** entsprechend kalottenförmig oder kuppelförmig.

Die kalottenförmige Stirnseite **46** ist entlang der radialen Richtung **47** konvex gekrümmt und entlang der Umfangsrichtung **36** konvex gekrümmt. Die umlaufende Krümmung der Stirnseite **46,** d.h. die Krümmung entlang der radialen Richtung **47,** sieht man in einem Schnitt durch die Perle **35,** wobei die Schnittebene die Längsachse **5** enthält. Die Schnittfigur ist ein Kreis (Fig. 6). Eine radiale Neigung der Stirnseite **46,** d.h. deren Neigung gegenüber der Ebene **E** entlang der radialen Richtung **47,** verringert sich kontinuierlich mit zunehmendem Abstand von der Ebene **E.**

Die umlaufende Krümmung der Stirnseite **46** der Perle **35,** d.h. die Krümmung entlang der Umfangsrichtung **36,** ist in Fig. 5 zu sehen. Fig. 5 zeigt in einer zylindrischen Projektion eine Seitenansicht des Dämpfrings **28.** Eine umlaufende Neigung **48** der Stirnseite **46,** d.h. deren Neigung gegenüber der Ebene **E** entlang der Umfangsrichtung **36,** verringert sich kontinuierlich mit zunehmendem Abstand von den benachbarten Perlen **35.** Die vordere Stirnseite **45** der Perle **35** ist bezogen auf die Ebene **E** spiegelsymmetrisch zu der hinteren Stirnseite **46** ausgebildet. Die hintere Stirnseite **46** weist ebenso eine konvexe radiale Krümmung und eine konvexe umlaufende Krümmung auf. Ihre radiale Neigung und ihre umlaufende Neigung verhalten sich analog der hinteren Stirnseite **46.**

Die Stirnseiten **45, 46** der Perlen **35** bilden im Wesentlichen die Stirnseiten **30, 31** des Dämpfrings **28.** Die Perlen **35** sind entlang der Umfangsrichtung **36** aufeinanderfolgend angeordnet. Die umfängliche Neigung des hinteren Stirnseite **31** des Dämpfrings **28** oszilliert entlang der Umfangsrichtung **36** zwischen einem Maximum, welches an oder nahe dem Übergang zwischen zwei benachbarten Perlen **35** vorliegt, und einem Minimum, welches an der Mitte der Perle **35** vorliegt. Die Neigung ändert sich kontinuierlich. Das Minimum ist etwa 0 Grad. Das Maximum liegt beispielsweise zwischen 60 Grad und 90 Grad. Der Übergang von dem Minimum zu dem Maximum erfolgt über einen wesentlichen Anteil der Stirnseite, z.B. über wenigstens ein Viertel des Mittelpunktsabstands **40** zweier benachbarter Perlen **35.** Ein Krümmungsradius der gewölbten Stirnseite **45** entspricht dem halben Durchmesser der Perle **35.** Die umfängliche Neigung der vorderen Stirnseite **30** des Dämpfrings **28** verhält sich spiegelsymmetrisch zu der hinteren Stirnseite **31.**

Der Schnurdurchmesser des Dämpfrings **28** bezeichnet den Durchmesser der Schnittfigur, welche sich durch den Schnitt des Dämpfrings **28** mit einer die Längsachse **5** enthaltenden Ebene ergibt. Der Schnurdurchmesser des Dämpfrings **28** oszilliert entlang der Umfangsrichtung **36** zwischen einem Maximum und einem Minimum. Das Maximum ergibt sich für die Ebene VI durch den Mittelpunkt der Perle **35.** Der maximale Schnurdurchmesser ist gleich dem Durchmesser **41** der Perle **35.** Das Minimum ergibt für die Ebene VI' durch die Brücke **43** oder die Mitte zwischen zwei benachbarten Perlen **35.** Der minimale Schnurdurchmesser ist gleich dem Durchmesser **44** der Brücke **43.** Der maximale Querschnitt aus Ebene VI und der minimale Querschnitt aus Ebene VI' sind in einer Projektion entlang der Umfangsrichtung **36** in Fig. 6 überlagert dargestellt. Der minimale Querschnitt liegt vollständig innerhalb dem größeren maximalen Querschnitt. Der maximale Querschnitt hat einen ringförmigen Abschnitt, welcher außerhalb des minimalen Querschnitts liegend diesen ringförmig umschließt. Die Ränder der beiden Querschnitte berühren sich nicht. Der Übergang von dem Minimum zu dem Maximum erfolgt über einen wesentlichen Anteil der Stirnseite, z.B. über wenigstens ein Viertel des Mittelpunktsabstands **40** zweier benachbarter Perlen **35.** Vorzugsweise liegen alle projizierten Querschnitte der Perle **35,** insbesondere in dem Übergang, vollständig innerhalb des maximalen Querschnitts.

Die konvexen Stirnseiten **45, 46** liegen nur mit einem Teilbereich an dem Sitz **27** bzw. der Schutzscheibe **29** an. Der anliegende Teilbereich der vorderen Stirnseite **45** wird als vordere Kontaktfläche **49** und der anliegende Bereich der hinteren Stirnseite **46** wird als hintere Kontaktfläche **50** bezeichnet. Die anderen Bereiche werden als freiliegende Bereiche **51, 52** bezeichnet. Die Stirnseiten **45, 46** sind an den Kontaktflächen **49, 50** elastisch verformt. Die Kontaktflächen **49, 50** stimmen im Wesentlichen mit der Oberfläche des Sitzs **27** bzw. der Schutzscheibe **29** überein. In dem dargestellten Beispiel sind die vorderen Kontaktflächen **49** eben. Die vorderen Kontaktflächen **49** der einzelnen Perlen **35** liegen gemeinsam in einer zu Ebene **E** parallelen Ebene an dem Sitz **27** an. Die hinteren Kontaktflächen **50** sind eben. Die hinteren Kontaktfläche **50** der einzelnen Perlen **35** liegen gemeinsam in einer zu der Ebene **E** parallelen Ebene an der Schutzscheibe **29** an. Die vordere Kontaktfläche **49** und die hintere Kontaktfläche **50** der Perle **35** überlappen in der Umfangsrichtung **36.** Die Flächenmittelpunkte der beiden Kontaktflächen **49, 50** liegen auf einer zu der Längsachse **5** parallelen Achse.

Der relative Flächeninhalt der hinteren Kontaktfläche **50** im Verhältnis zu dem Flächeninhalt der hinteren Stirnseite **46** ist von der Anpresskraft des Dämpfrings **28** an den Sitz **27** abhängig. Der relative Flächeninhalt der hinteren Kontaktfläche **50** nimmt mit zunehmender Anpresskraft kontinuierlich zu. Analog nimmt der relative Flächeninhalt der hinteren Kontaktfläche **50** mit zunehmender Anpresskraft kontinuierlich zu.

Die Kontaktflächen **50** benachbarter Perlen **35** sind beabstandet. Die Distanz **53** zwischen den Kontaktflächen **50** ist bei dem unbelasteten Dämpfring **28** etwa gleich dem Mittelpunktsabstand **40** zwei benachbarter Perlen **35.** Die Distanz **53** verringert sich mit zunehmender Anpresskraft. Die Distanz **53** liegt bei dem maximalen Federweg bei weniger als der Hälfte des Mittelpunktsabstands **40** und ist vorzugsweise größer als ein Viertel des Mittelpunktsabstands **40.** Analog ändert sich die Distanz zwischen den vorderen Kontaktflächen **49.**

Die freiliegenden Bereiche **51, 52** der Stirnseiten **45, 46** sind durch die Form der Perlen **35** vorgegeben, konvex gekrümmt. Die konvexe Krümmung in radialer Richtung **47** und Umfangsrichtung **36** bleibt auch bei der Kompression erhalten. Die Eigenschaften bezüglich der der sich ändernden Neigung **48** und des Schnurdurchmessers bleiben bei der Kompression erhalten.

Die gegenüber der Ebene **E** geneigten freiliegenden Bereiche **52** benachbarter Perlen **35** schließen mit der Schutzscheibe **29** einen Hohlraum **54** ab. Der Hohlraum **54** erweitert sich mit zunehmendem Abstand **40** von der Ebene **E** trichterförmig in Umfangsrichtung **36.** Analog ergeben sich trichterförmige Hohlräume **55** an der vorderen Stirnseite **30** des Dämpfrings **28.** Ohne externe Kraft und Kompression liegt das Verhältnis des Volumens des Dämpfrings **28** zu dem gesamten Volumen der Hohlräume **54, 55** zwischen 2:3 bis 3:2. Die Hohlräume **54, 55** werden in radialer Richtung **47** und in Längsrichtung durch die entsprechenden radialen und axialen Abmessungen des Dämpfrings **28** begrenzt angenommen. Bei der Kompression des Dämpfrings **28** werden die Hohlräume **54, 55** teilweise durch entlang der Umfangsrichtung **36** verformtes Material gefüllt.

Die Perlen **35** sind vorzugsweise Vollkörper aus dem elastischen Material. Das elastische Material der Perlen **35** ist weich verglichen zu den anderen Materialien des Schlagwerks, insbesondere des für die Schlagkörper, d.h. Schläger **19** und Döpper **22,** verwendeten Stahls, und den eher spröden Kunststoffen für das Gehäuse des Bohrhammers **1.** Das Elastizitätsmodul ist beispielsweise geringer als 10 GPa (Gigapascal). Die Perlen **35** sind beispielsweise aus natürlichem oder synthetischem Kautschuk, z.B. 70 HNBR.

Der Dämpfring **28** hat in der Darstellung zwölf Perlen **35.** Die Anzahl ist nur beispielhaft. Der Dämpfring **28** hat vorzugsweise zwischen acht und zwanzig Perlen **35.** Der Radius **39** des Dämpfrings **28** liegt im Bereich zwischen dem 1,5-fachen bis 4-fachen des Durchmessers **41** der Perlen **35.** Benachbarte Perlen **35** können teilweise überlappen. Falls die Perlen **35** nicht oder für eine stabile Verbindung nicht ausreichend überlappen, können die Brücke **43** vorgesehen sein. Die Brücken **43** sind vorzugsweise aus dem gleichen Material wie die Perlen **35.** Das Volumen und die Oberfläche der Brücken **43** kann im Verhältnis zu den Perlen **35** vernachlässigbar sein. Beispielsweise ist ihr Anteil an der Oberfläche geringer als 10%.

Ein Dämpfring **56** ist aus mehreren elastischen Perlen **35** gebildet, welche zu einem Ring **57** angeordnet sind. Ein beispielhafter Dämpfring **56** ist in einer perspektivischen Darstellung in Fig. 7, einer Draufsicht in Fig. 8 und in einer Seitenansicht in Fig. 9 dargestellt. Die Seitenansicht zeigt den Dämpfring **56** entlang der Umfangsrichtung **36** abgerollt, d.h. eine zylindrischen Projektion.

Der dargestellte Dämpfring **56** hat acht identische kugelförmige größere Perlen **35** und acht identische kugelförmige kleinere Perlen **58.** Der Dämpfring **28** hat eine acht-zählige Drehsymmetrie um die Längsachse **5.** Die größeren Perlen **35** und kleineren Perlen **58** sind abwechselnd entlang einer ebenen Kreislinie **38** angeordnet. Die Mittelpunkte **37** der größeren Perlen **35** und der kleineren Perlen **58** liegen auf der Kreislinie **38** in der Ebene **E.** Die Mittelpunktsabstände **40** zwischen den Mittelpunkten **37** benachbarter großer Perlen **35** sind gleich. Die kleinere Perle **58** liegt jeweils in der Mitte zwischen den benachbarten größeren Perlen **35.** Der Durchmesser **41** der größeren Perlen **35** ist etwa das 1,5-fache des Durchmessers **59** der kleineren Perle **35.** Die großen Perlen **35** und die kleinen Perlen **58** überlappen längs der Umfangsrichtung **36** und sind somit verbunden. Der Mittelpunktsabstand **40** zwischen den benachbarten großen Perlen **35** ist zwischen 10 % und 20 % geringer als die Summe über den Durchmesser **41** der großen Perle **35** und den Durchmesser **59** der kleineren Perle **58.**

Die vordere Stirnseite **60** und die hintere Stirnseite **61** des Dämpfrings **56** werden im Wesentlichen durch die vorderen Stirnseiten **45** der größeren Perlen **35** und die vorderen Stirnseiten **62** der kleineren Perlen **58** bzw. durch die hinteren Stirnseiten **46** der größeren Perlen **35** und die hinteren Stirnseiten **63** der kleineren Perlen **58** gebildet.

Die größeren Perlen **35** liegen beidseitig mit ihren vorderen Stirnseiten **45** und ihren hintere Stirnseiten **46** an dem Sitz **27** bzw. an der Schutzscheibe **29** an. Die größeren Perlen **35** können ohne Kompression beidseitig an dem Sitz **27** und der Schutzscheibe **29** anliegen. Für die Beschreibung der anliegenden Kontaktflächen **49, 50** und deren Verhalten unter einer externen Kraft wird auf das vorhergehende Ausführungsbeispiel verwiesen.

Die kleineren Perlen **58** liegen ohne äußere Kraft weder mit ihrer vorderen Stirnseite **62** oder ihrer hinteren Stirnseite **63** an dem Sitz **27** bzw. der Schutzscheibe **29** an. Die kleineren Perlen **58** kommen erst zum Anliegen, wenn die größeren Perlen **35** unter dem Einfluss einer externen Kraft komprimiert sind. Der dazu notwendige Federweg entspricht der Differenz der Durchmesser **41** der größeren Perlen **35** und dem Durchmesser **59** der kleineren Perlen **58.**

Die Stirnseiten der großen Perlen **35** und der kleinen Perlen **58** sind alle kalottenförmig. Die Stirnseiten sind in radialer Richtung **47** und in Umfangsrichtung **36** gegenüber der Ebene **E** geneigt. Die umfängliche Neigung der hinteren Stirnseite **63** des Dämpfrings **56** oszilliert entlang den Perlen **35, 58.** Die Neigung **48** ändert sich vorzugsweise kontinuierlich. Die Neigung **48** ist oberhalb der Mittelpunkte **37** der größeren Perlen **35** und der kleineren Perlen **58** minimal und in dem Übergangsbereich zwischen der größeren Perle **35** zu der kleineren Perle **58** maximal. Das Minimum ist etwa 0 Grad. Das Maximum liegt beispielsweise zwischen 60 Grad und 90 Grad. Der Übergang von dem Minimum zu dem Maximum erfolgt über einen wesentlichen Anteil der Stirnseite, z.B. über wenigstens ein Viertel des Mittelpunktsabstands **40** zweier benachbarter großer Perlen **35.**

Der Schnurdurchmesser des Dämpfrings **56** variiert entlang der Umfangsrichtung **36** zwischen dem absoluten Maximum vorgeben durch den Durchmesser **41** der größeren Perlen **35,** einem lokalen Maximum vorgegeben durch den Durchmesser **59** der kleineren Perlen **35** und einem Minimum vorgegeben durch die Übergangsbereiche zwischen den größeren Perlen **35** und den kleineren Perlen **58.** Der Schnurdurchmesser ändert sich kontinuierlich, d.h. ohne Sprünge. Die größere Perle **35** hat an einem Punkt **66** entlang der Umfangsrichtung **36** einen Schnurdurchmesser, welcher dem Durchmesser **59** der kleineren Perle **58** entspricht. Der Abstand entlang der Umfangsrichtung **36** dieses Punkts **66** zum Mittelpunkt **37** ist größer als ein Fünftel des Mittelpunktsabstands **40** zwischen benachbarten großen Perlen **35.**

Die Stirnseiten **60, 63** des Dämpfrings **56** schließen mit dem Sitz **27** bzw. der Schutzscheibe **29** Hohlräume **64** bzw Hohlräume **65** ab. Die Hohlräume **64, 65** können mittels der kleineren Perlen **58** vergleichsweise groß gestaltet werden. Ohne externe Kraft und Kompression liegt das Verhältnis des Volumens des Dämpfrings **56** zu dem gesamten Volumen der Hohlräume **64, 65** zwischen 1:3 bis 2:3. Die Hohlräume **54, 55** werden in radialer Richtung **47** und in Längsrichtung durch die entsprechenden radialen und axialen Abmessungen des Dämpfrings **28** begrenzt angenommen.

Die Gesamtzahl der größeren Perlen **35** und der kleineren Perlen **58** ist beispielhaft. Alternativ können zwischen sechs und zwölf größere Perlen **35** und zwischen sechs und zwölf kleinere Perlen **58** verwendet werden. Die Gesamtzahl ist abhängig von dem Durchmesser des Dämpfrings **56.** Die Anzahl der größeren Perlen **35** und der kleineren Perlen **58** ist vorzugsweise gleich. Das Größenverhältnis der größeren Perlen **35** zu den kleineren Perlen **58** kann in Abhängigkeit der gewünschten Steifigkeit gewählt werden oder ab welchem Federweg die kleineren Perlen **58** zu der Steifigkeit beitragen sollen.

Ein Dämpfring **57** ist aus mehreren elastischen Perlen **35** gebildet, welche zu einem Ring **57** angeordnet sind. Ein beispielhafter Dämpfring **57** ist in einer perspektivischen Darstellung in Fig. 10, einer Draufsicht in Fig. 11 und in einer Seitenansicht in Fig. 12 dargestellt. Die Seitenansicht zeigt den Dämpfring **57** entlang der Umfangsrichtung **36** abgerollt, d.h. eine zylindrischen Projektion.

Der dargestellte Dämpfring **57** hat acht identische kugelförmige größere Perlen **35** und acht identische kugelförmige kleinere Perlen **58.** Der Dämpfring **28** hat eine acht-zählige Drehsymmetrie um die Längsachse **5.** Die größeren Perlen **35** und kleineren Perlen **58** sind abwechselnd entlang einer ebenen Kreislinie **38** angeordnet. Die Mittelpunkte **37** der größeren Perlen **35** liegen auf einer ersten ebenen Kreislinie **38** in der Ebene **E** und die kleineren Perlen **58** liegen auf einer zweiten ebenen Kreislinie in der Ebene **F** Die erste Kreislinie **38** ist gegenüber der zweiten Kreislinie **67** längs der Arbeitsachse **5** versetzt. Der Versatz **68** zwischen den beiden Ebene **E, F** ist gleich oder geringer zu dem Unterschied des Durchmessers **41** der großen Perlen **35** zu dem Durchmesser **59** der kleineren Perlen **58.** Die Mittelpunktsabstände **40** zwischen den Mittelpunkten **37** benachbarter großer Perlen **35** sind gleich. Die kleinere Perle **58** liegt jeweils in der Mitte zwischen den benachbarten größeren Perlen **35.** Der Durchmesser **41** der größeren Perlen **35** ist etwa das 1,5-fache des Durchmessers **59** der kleineren Perle **35.** Die großen Perlen **35** und die kleinen Perlen **58** überlappen längs der Umfangsrichtung **36** und sind somit verbunden. Der Mittelpunktsabstand **40** zwischen den benachbarten großen Perlen **35** ist zwischen 10 % und 20 % geringer als die Summe über den Durchmesser **41** der großen Perle **35** und den Durchmesser **59** der kleineren Perle **58.**

Die vordere Stirnseite **69** und die hintere Stirnseite **70** des Dämpfrings **56** werden im Wesentlichen durch die vorderen Stirnseiten **45** der größeren Perlen **35** und die vorderen Stirnseiten **71** der kleineren Perlen **58** bzw. durch die hinteren Stirnseiten **46** der größeren Perlen **35** und die hinteren Stirnseiten **72** der kleineren Perlen **58** gebildet.

Die größeren Perlen **35** liegen beidseitig mit ihren vorderen Stirnseiten **45** und ihren hintere Stirnseiten **46** an dem Sitz **27** bzw. an der Schutzscheibe **29** an. Die größeren Perlen **35** können ohne Kompression beidseitig an dem Sitz **27** und der Schutzscheibe **29** anliegen. Für die Beschreibung der anliegenden Kontaktflächen **49, 50** und deren Verhalten unter einer externen Kraft wird auf das vorhergehende Ausführungsbeispiel verwiesen.

Die kleineren Perlen **58** liegen einseitig mit der, beispielsweise hinteren, Stirnseite **72** an der Schutzscheibe **29** an. Die andere Stirnseite **71** ist von dem Sitz **27** beabstandet. Bei einer Kompression des Dämpfrings **56** wird anfänglich nur die eine Stirnseite **72** verformt. Die Stirnseite **72** hat eine entsprechende Kontaktfläche **73** und freiliegende Bereiche **74,** welche sich analog den Kontaktflächen **50** und freiliegenden Bereichen **52** der großen Perle **35** verhalten. Die Kontaktflächen **50** der größeren Perlen **35** und die Kontaktflächen **49** der kleineren Perlen **58** überlappen nicht, sondern sind durch einen Abstand **75** in Umfangsrichtung **36** separiert. Der Abstand **75** verringert sich mit zunehmender Kompression.

Die Gesamtzahl der größeren Perlen **35** und der kleineren Perlen **58** ist beispielhaft. Alternativ können zwischen sechs und zwölf größere Perlen **35** und zwischen sechs und zwölf kleinere Perlen **58** verwendet werden. Die Gesamtzahl ist abhängig von dem Durchmesser des Dämpfrings **56.** Die Anzahl der größeren Perlen **35** und der kleineren Perlen **58** ist vorzugsweise gleich. Das Größenverhältnis der größeren Perlen **35** zu den kleineren Perlen **58** kann in Abhängigkeit der gewünschten Steifigkeit gewählt werden oder ab welchem Federweg die kleineren Perlen **58** mit beiden Stirnseiten zu der Steifigkeit beitragen sollen.

Ein Dämpfring **76** ist aus mehreren elastischen Perlen **77** gebildet, welche zu einem Ring **76** angeordnet sind. Ein beispielhafter Dämpfring **76** ist in einer Draufsicht in Fig. 13 und in einer Seitenansicht in Fig. 14 dargestellt. Die Seitenansicht zeigt den Dämpfring **76** entlang der Umfangsrichtung **36** abgerollt, d.h. eine zylindrischen Projektion.

Der dargestellte Dämpfring **76** hat acht identische Perlen **77.** Die Schwerpunkte **37** der Perlen **77** liegen auf einer ebenen Kreislinie **38** in der Ebene **E,** welche senkrecht zu der Längsachse **5** ist. Die Perlen **77** haben die Form eines Rotationsellipsoids. Die Rotationsachse der Perlen **77** ist tangential zu der Kreislinie **38.** Die Abmessung **78** der Perlen **35** entlang der Umfangsrichtung **36** ist größer als ihr Durchmesser **79** in radialer Richtung. Das Verhältnis liegt bei etwa 3:2.

Die vordere Stirnseite **80** und die hintere Stirnseite **81** des Dämpfrings **76** werden im Wesentlichen durch die vorderen Stirnseiten **82** der Perlen **77** bzw. durch die hinteren Stirnseiten **83** der Perlen **77** gebildet. Die Stirnseiten **82, 83** sind der Form der Perlen **77** entsprechend kalottenförmig oder kuppelförmig. Die Stirnseiten **82, 83** sind in entlang der Umfangsrichtung **36** gegenüber der Ebene **E** geneigt. Die Neigung **48** ändert sich kontinuierlich längs der Umfangsrichtung **36.** Ein Schnurdurchmesser des Dämpfrings **76** variiert kontinuierlich längs der Umfangsrichtung **36** und weist als Maximum den Durchmesser **79** der Perlen **35** auf. In dem Übergangsbereich liegt ein Krümmungsradius vorzugsweise durchgehend im Bereich zwischen Halben und Doppelten des Durchmessers **79.**

Die Perlen **35** liegen beidseitig mit ihren vorderen Stirnseiten **82** und ihren hintere Stirnseiten **83** an dem Sitz **27** bzw. an der Schutzscheibe **29** an. Die anliegenden Kontaktflächen **85, 86** und die freiliegenden Bereiche **87, 88,** verhalten sich unter einer externen Kraft wie in dem ersten Ausführungsbeispiel beschrieben.

Die Anzahl der Perlen **77** ist beispielhaft. Das Verhältnis der Längsabmessung **78** der Perlen **35** zu ihrem Durchmesser **79** liegt vorzugsweise im Bereich zwischen 2:1 bis 1:1.

## Patentansprüche

1. Handwerkzeugmaschine (1) mit
einem Werkzeughalter (2) zum Haltern eines meißelnden Werkzeugs (3),
einem Schlagwerk (12) mit einem auf einer Längsachse (5) bewegten Schlagkörper (19, 22) zum Ausüben von Schlägen auf das Werkzeug (3) in einer Schlagrichtung (13), einem Dämpfer (23) zum Stoppen des Schlagkörpers (19, 22), wobei der Dämpfer (23) einen Ring (28) aus mehreren in Umfangsrichtung (36) um die Längsachse (5) angeordneten, elastischen Perlen (35) aufweist.

2. Handwerkzeugmaschine (1) nach Anspruch 1, **dadurch gekennzeichnet, dass** die Perlen (35) jeweils eine in Schlagrichtung (13) weisende, erste Stirnseite (46) und eine entgegen der Schlagrichtung (13) weisende, zweite Stirnseite (45) aufweisen, wobei wenigstens eine der beiden Stirnseiten (45, 46) entlang der Umfangsrichtung (36) gegenüber einer zu der Längsachse (5) senkrechten Ebene (E) geneigt ist.

3. Handwerkzeugmaschine (1) nach Anspruch 2, **dadurch gekennzeichnet, dass** die geneigte Stirnseite (45, 46) Ellipsoid-förmig ist.

4. Handwerkzeugmaschine (1) nach Anspruch 2, **dadurch gekennzeichnet, dass** die geneigte Stirnseite (45, 46) konvex gewölbt ist.

5. Handwerkzeugmaschine (1) nach einem der vorhergehenden Ansprüche, **dadurch gekennzeichnet, dass** die Perlen (35) Rotationsellipsoid-förmig sind.

6. Handwerkzeugmaschine (1) nach Anspruch 5, **dadurch gekennzeichnet, dass** die Perlen (35) Kugel-förmig sind.

7. Handwerkzeugmaschine (1) nach einem der Ansprüche 2 bis 6, **dadurch gekennzeichnet, dass** die Schwerpunkte (89) in Umfangsrichtung (36) benachbarter Perlen (35) in einem Abstand (40) angeordnet sind und die geneigte Stirnseite (45, 46) einen Krümmungsradius entlang der Umfangsrichtung (36) um die Längsachse (5) aufweist, wobei der Krümmungsradius zwischen 25 % und 100 % des Abstands (40) beträgt.

8. Handwerkzeugmaschine (1) nach einem der vorhergehenden Ansprüche, **dadurch gekennzeichnet, dass** unter einer Krafteinwirkung des Schlagkörpers (22) auf den Dämpfer (23) eine Kontaktfläche der Stirnseiten (45) mittelbar oder unmittelbar an dem Maschinengehäuse (16) anliegt und eine Kontaktfläche der anderen der Stirnseiten (46) mittelbar oder unmittelbar an dem Schlagkörper (22) anliegt, wobei die Kontaktfläche der wenigstens einen Stirnseite (45, 46) mit zunehmender Krafteinwirkung zunimmt.

9. Handwerkzeugmaschine (1) nach Anspruch 8, **dadurch gekennzeichnet, dass** der Dämpfer unter der Krafteinwirkung um einen Federweg einfedert und die Kontaktfläche der konkav gewölbten Stirnseite (45, 46) wenigstens proportional zu dem Federweg zunimmt.

10. Handwerkzeugmaschine (1) nach einem der Ansprüche 2 bis 9, **dadurch gekennzeichnet, dass** eine Mitte der ersten Stirnseite (46) und eine Mitte der zweiten Stirnseite (45) auf einer zu der Längsachse (5) parallelen Achse liegen.

11. Handwerkzeugmaschine (1) nach einem der vorhergehenden Ansprüche, **dadurch gekennzeichnet, dass** bei wenigstens einer der Perlen (35) von den Querschnitten in allen Ebenen, welche die Längsachse (5) enthalten, ein Querschnitt maximal und ein Querschnitt minimal ist, wobei der Flächeninhalt des minimalen Querschnitts zwischen 20 % und 50 % von dem Flächeninhalt des maximalen Querschnitts beträgt.

12. Handwerkzeugmaschine (1) nach einem der vorhergehenden Ansprüche, **dadurch gekennzeichnet, dass** bei wenigstens einer der Perlen (35) die Querschnitte in allen Ebenen, welche die Längsachse (5) enthalten, ein Querschnitt maximal ist, und in einer Projektion entlang der Umfangsrichtung (36) die anderen Querschnitte innerhalb des maximalen Querschnitts liegen.

13. Handwerkzeugmaschine (1) nach einem der vorhergehenden Ansprüche, **dadurch gekennzeichnet, dass** bei wenigstens einer der Perlen (35) von den Querschnitte in allen Ebenen, welche die Längsachse (5) enthalten, ein Querschnitt maximal und ein Querschnitt minimal ist, und in einer Projektion entlang der Umfangsrichtung (36) des minimalen Querschnitts auf den maximalen Querschnitt der minimalen Querschnitt innerhalb des maximalen Querschnitts liegt und ein ringförmig geschlossener Abschnitt des maximalen Querschnitts außerhalb des minimalen Querschnitts liegt.

14. Handwerkzeugmaschine (1) nach einem der vorhergehenden Ansprüche, **gekennzeichnet durch** ein Maschinengehäuse (16), wobei der Dämpfer (23) einen in dem Maschinengehäuse (16) stationären Sitz (27) aufweist, an welchem der Ring (28) mit einer Stirnseite (30) längs der Längsachse (5) anliegt.
